# EUROPÄISCHE PATENTSCHRIFT

(11) **EP 0 857 912 B1**
(45) Veröffentlichungstag und Bekanntmachung des Hinweises auf die Patenterteilung: **09.02.2000**
(21) Anmeldenummer: 97118133.4
(22) Anmeldetag: 18.10.1997
(51) Int. Cl.: F17C 3/04

(54) **Wärmedämmung für einen Kugeltank**
Insulation for a spherical tank
Isolation pour un réservoir sphérique

(30) Priorität: 31.01.1997 DE 19703591
(43) Veröffentlichungstag der Anmeldung: 12.08.1998
(62) Teilanmeldung aus: 99100930.9
(73) Patentinhaber: KAEFER Isoliertechnik GmbH & Co. KG, 28195 Bremen (DE)
(72) Erfinder: Höppner, Fritz, 2777 Ganderkesee (DE); Ruff, Heino, 28359 Bremen (DE); Schröder, Peter, 28876 Oyten (DE); Bremeyer, Walter, 27711 Osterholz-Scharmbeck (DE); Kück, Hans-Jürgen, 28215 Bremen (DE); Rhode, Holger, 28832 Achim (DE); Poblotzki, Joachim, 27721 Ritterhude (DE)
(74) Vertreter: von Ahsen, Erwin-Detlef, Dipl.-Ing.

(56) Entgegenhaltungen:
- DE-A- 4 339 830
- FR-A- 2 515 780

## Beschreibung

Die Erfindung betrifft einen Kugeltank, insbesondere zur Aufnahme tiefkalter Flüssigkeiten, wie beispielsweise Flüssiggas, mit einer Wärmedämmung aus einem Isolierbelag aus auf der Oberfläche des Kugeltanks befestigten Paneelen, wobei der Kugeltank etwa in seiner Äquatorebene eine ringförmige Schürze aufweist, an deren Innenseite Formstücke befestigt sind.

Eine solche Wärmedämmung ist aus der DE 43 39 830 A1 bekannt.

Die Erfindung bezieht sich vor allem auf Kugeltanks, wie sie an Bord von Schiffen zum Transport tiefkalter Flüssigkeiten, wie beispielsweise Flüssiggas, verwendet werden. Die Abstützung dieses Kugeltanks erfolgt auf einem ringförmigen, etwa in der Äquatorebene mit dem Kugeltank verschweißten Tanklager, welches auch als Schürze bezeichnet wird. Ein isolationstechnisches Problem hierbei ist der Übergang von dem Isolierbelag der oberen Halbkugel zur unteren Halbkugel. Um in diesem Bereich Kältebrücken zu vermeiden, ist der Isolierbelag der oberen Halbkugel bis in den Bereich der Schürze weitergeführt. Auf der Innenseite der Schürze sind Formstücke aus isolierendem Material angebracht. Diese Formstücke sorgen für einen isolierenden Übergang zum Isolierbelag der unteren Halbkugel.

Aufgrund der erheblichen Innentemperaturunterschiede bei gefülltem und leerem Tank kommt es zu Verschiebungen in Radialrichtung zwischen den Formstücken und dem oberen Rand des Isolierbelages der unteren Halbkugel. Kugeltanks der in Rede stehenden Art weisen üblicherweise einen Durchmesser von 40 m auf. Beim Befüllen und dadurch bedingter Abkühlung des Kugeltanks verschiebt sich der obere Rand des Isolierbelags der unteren Halbkugel um etwa 90 mm in Richtung zur Tankmitte. Die darüber befindlichen Formstücke verharren hingegen annähernd in der Ausgangsposition. Um diese Relativverschiebungen zu ermöglichen, sind bei der Wärmedämmung nach der DE 43 39 830 A1 zwischen den Formstücken und dem oberen Rand des Isolierbelages der unteren Halbkugel Lamellen angeordnet. Diese Lamellen sind an ihrem oberen Rand mit Blöcken verklebt, die ihrerseits mit den Formstücken fest verbunden sind. An ihrem gegenüberliegenden, unteren Rand sind die Lamellen mit weiteren Blöcken verklebt, die ihrerseits fest mit dem oberen Rand des Isolierbelages der unteren Halbkugel verbunden sind. Die Lamellen selbst sind aus flexiblem Isoliermaterial hergestellt. Mehrere dieser Lamellen sind zu einem Isolierpaket aufeinandergeschichtet.

Der Erfindung liegt das Problem zugrunde, die Relativverschiebung zwischen den Formstücken und dem oberen Rand des Isolierbelags der unteren Halbkugel durch konstruktiv einfachere Mittel zu ermöglichen.

Für die Lösung dieses Problems ist der erfindungsgemäße Kugeltank dadurch gekennzeichnet, daß zwischen dem Isolierbelag einer unteren Halbkugel des Kugeltanks und den Formstücken ein Spalt angeordnet ist, der in Radialrichtung des Kugeltanks zumindest über einen Teil seiner Länge nach außen hin gegenüber der Horizontalen ansteigt.

Dieser Lösung liegt die Erkenntnis zugrunde, daß kaltes Gas nach unten sinkt, während warmes Gas nach oben steigt. Zwischen den Formstücken und dem oberen Rand des Isolierbelags der unteren Halbkugel wird nun ein zumindest teilweise nach außen hin ansteigender Spalt angeordnet. Dadurch wird verhindert, daß die auf der Innenseite des Isolierbelags vorhandenes kaltes Gas nach außen strömen kann. Ein Wärmetransport durch Konvektion wird somit durch den nach außen ansteigenden Spalt auf überraschend einfache Weise vermieden. Nach einer bevorzugten Ausführungsform der Erfindung steigt der Spalt über seine gesamte Länge nach außen hin an. Der zu einer Tankwand hin gerichtete Eintritt des Spalts liegt somit tiefer als der nach außen gerichtete Austritt desselben. Der Spalt kann sowohl kontinuierlich oder stufenartig ansteigend als auch V-förmig oder U-förmig ausgebildet sein.

Vorzugsweise sind am oberen Rand des Isolierbelags der unteren Halbkugel und an unteren Rand der Formstücke jeweils Blöcke angebracht, zwischen denen der Spalt angeordnet ist.

Nach einer Weiterbildung ist in dem Spalt eine elastische Dichtung angeordnet. Durch die Dichtung wird auch bei waagerecht verlaufenden Spalt ein Wärmeaustausch durch Konvektion sehr gut vermieden. Weiterhin wird durch die Dichtung Strahlungswärme sehr gut abgeschirmt. Versuche haben ergeben, daß such die beste Isolierwirkung durch eine kombination des nach außen hin ansteigennen Spalts und der elastischen Dichtung erzielen läßt.

Nach einer weiteren Ausgestaltung der Erfindung ist an den Formstücken einerseits und dem Isolierbelag der unteren Halbkugel andererseits eine umlaufende, flexible Abdeckung angebracht. Werden in dem Kugeltank nämlich verflüssigte, leicht brennbare Gase, wie beispielsweise Flüssigmethan, transportiert, so wird der eigentliche Kugeltank ständig mit Inertgas umspült. Sollten Leckagen am Kugeltank vorhanden sein, so mischt sich das Inertgas mit dem aus dem Tank entweichenden Gas, was durch entsprechende Sensoren am Austritt des Inertgases überwacht wird. Um den Tank mit Spülluft umspülen zu können, ist zwischen der Tankwandung und dem Isolierbelag ein Zwischenraum vorgesehen. In diesem Zwischenraum herrscht beim Spülen ein über dem Umgebungsdruck liegender Druck. Dieser Überdruck darf nicht durch den Spalt zwischen den Formstücken und dem oberen Rand des Isolierbelags der unteren Halbkugel entweichen. Weiterhin ist dieser Bereich gegen mechanische Beschädigungen zu schützen. Bei der Wärmeisolierung nach der DE 43 39 830 A 1 sind sowohl auf der Innenseite als auch auf der Außenseite an den Formstücken einerseits und dem Isolierbelag der unteren Halbkugel andererseits befestigte Dampfsperren vorgesehen. Der Schutz vor mechanischer Beschädigung wird durch ein gesondertes, umlaufendes Abdeckblech gewährleistet. Dieses ist lediglich mit dem Isolierbelag der unteren Halbkugel fest verbunden und somit gegenüber den Formstücken radial verschiebbar. Die Gasdichtigkeit der Abdeckung und mechanischer Schutz werden bei der bekannten Wärmedämmung somit durch zwei gesonderte Bauteile verwirklicht. Durch die flexible Abdeckung nach der Erfindung ist hingegen mechanischer Schutz und Gasdichtigkeit durch ein einziges Bauteil sichergestellt.

Weitere Merkmale der Erfindung beziehen sich auf die Ausgestaltung der Dichtung und der Abdeckung.

Die Erfindung wird nachfolgend anhand der Zeichnung näher erläutert. In dieser zeigt:
- Fig. 1: den Äquatorbereich eines Kugeltanks mit der erfindungsgemäßen Wärmedämmung im vertikalen Schnitt,
- Fig. 2: einen Ausschnitt II gem. Fig. 1 in vergrößertem Maßstab.

Kugeltanks dienen vor allem zum Transport tiefkalter Flüssigkeiten wie beispielsweise Flüssiggas an Bord von Schiffen. Sie weisen in der Regel einen Durchmesser von etwa 40 m auf. Im leeren Zustand entspricht die Innentemperatur der Tanks der Umgebungstemperatur oder einer deutlich höheren Temperatur als ihrer Betriebstemperatur. Werden die Tanks mit Flüssiggas gefüllt, liegt die Innentemperatur am Siedepunkt des jeweiligen Flüssiggases bei dem im Kugeltank herrschenden Druck (Betriebstemperatur). Um den im Kugeltank herrschenden Fülldruck standhalten zu können, müssen Tankwandungen 10 des Kugeltanks aus entsprechend festem Material hergestellt sein. Sie sind daher in der Regel aus Aluminium oder Edelstahl hergestellt. Aufgrund seiner gut wärmeleitenden Eigenschaft nimmt der Stahl sehr schnell die im Kugeltank herrschende Innentemperatur an. Im ungefüllten, warmen (Montage-)Zustand hat der Kugeltank etwa eine kugelförmige Form. Im kalten, gefüllten (Betriebs-)Zustand zieht sich der Kugeltank leicht zusammen. Geht man von einem üblichen Kugeltankdurchmesser von 40 m aus, so wandert die Tankwandung 10 im Bereich der Äquatorebene um etwa 90 mm im Betriebszustand gegenüber dem Montagezustand nach innen.

Abgestützt wird der Kugeltank in einem gewissen Höhenbereich durch ein ringförmig umlaufendes Tanklager. Dieses wird im allgemeinen auch Schürze 11 genannt. Die Schürze 11 ist im Bereich der Äquatorebene mit der Tankwandung 10 fest verbunden.

Zur Aufnahme der tiefkalten Flüssigkeiten, beispielsweise des Flüssiggases, muß der Kugeltank selbstverständlich über eine sehr gute Wärmedämmung verfügen. Sowohl eine untere als auch eine obere Halbkugel des Kugeltanks sind zu diesem Zweck mit einem Isolierbelag 12 bzw. 13 versehen. Die Isolierbeläge 12, 13 sind aus vorgefertigten Paneelen 14 montiert. Die Paneele 14 sind in Reihen übereinander und in den Reihen fugenversetzt zueinander angeordnet. Die aus den Paneelen 14 gebildeten Isolierbeläge 12, 13 sind an sich bekannt und nicht Gegenstand der Erfindung. Ein besonderes isoliertechnisches Problem ist der Übergang von dem Isolierbelag der oberen Halbkugel zum Isolierbelag 13 der unteren Halbkugel im Bereich der Schürze 11. Der Isolierbelag 12 der oberen Halbkugel ist zu diesem Zweck bis in den Bereich der Schürze 11 geführt. Auf der Innenseite der Schürze 11 sind Formstücke 15 angebracht. Auf der zu den Formstücken 15 gegenüberliegenden Außenseite der Schürze 11 befindet sich die unterste Reihe von Paneelen 14 des Isolierbelags 12 der oberen Halbkugel. Hierdurch wird ein Wärmestrom durch die Schürze 11 auf das gewünschte Maß reduziert.

Die Paneele 14 sind fest auf der Tankwandung 10 angebracht. Aufgrund der oben beschriebenen temperaturbedingten Verschiebung der Tankwandung 10 wandert auch der obere Rand des Isolierbelags 13 der unteren Halbkugel um etwa 90 mm nach innen (ausgehend von einem Tankdurchmesser von 40 m). Die Schürze 11 und mit ihr die Formstücke 15 verharren aber etwa in ihrem Montagezustand. Diese Relativverschiebung zwischen den Formstücken 15 und dem oberen Rand des Isolierbelags 13 der unteren Halbkugel muß durch die Wärmedämmung ausgeglichen werden. Gleichzeitig darf hier keine Schwachstelle der Wärmedämmung entstehen.

Wie sich aus Fig. 1 und 2 ergibt, ist an der Unterseite der Formstücke 15 ein Block 16 angebracht. Der Block 16 ist insbesondere durch Klebung fest mit den Formstücken 15 verbunden. Auf der obersten Reihe von Paneelen 14 des Isolierbelags 13 der unteren Halbkugel ist ein Block 17 angeordnet und, wie die Paneele 14, mit einem Befestigungsbolzen 18 am Kugeltank befestigt. Auf dem Block 17 ist ein Block 20 angebracht.

Zwischen dem Block 16 und dem Block 20 ist ein Spalt 21 gebildet. Dieser Spalt 21 steigt in Radialrichtung des Kugeltanks gesehen gegenüber der Horizontalen nach außen hin an. Ein der Tankwandung 10 zugewandter Eintritt 22 des Spalts 21 liegt somit tiefer als sein außen liegender Austritt 23. Da kaltes Gas schwerer ist als warmes Gas, legt sich das außenliegende warme Gas über das innen liegende kalte Gas, ohne daß ein Wärmeaustausch durch Konvektion stattfinden kann. Hierdurch ist bereits eine sehr gute Isolierung gegeben.

Um die Isolierwirkung jedoch weiter zu verbessern, ist innerhalb des Spalts 21 eine Dichtung 24 angeordnet. Diese Dichtung 24 ist aus einem auch unter den am Kugeltank herrschenden Betriebstemperaturen (kryo-) flexiblem Material hergestellt. Im vorliegenden Fall wird die Dichtung 24 aus einem Ployimidschaum hergestellt, der eine geringe Dichte (etwa 10 kg/m³) aufweist. Dieses Material hat einen hohen Strömungswiderstand und bleibt auch bei Temperaturen bis -196 °C elastisch. Polyimidschaum ist bei diesen tiefen Temperaturen auch hinreichend dauerelastisch. Ein alternatives Material wäre Mineralwolle.

Die Dichtung 24 ist innerhalb einer Nut 25 im Block 20 angeordnet. Im eingebauten Zustand ist die Dichtung 24 elastisch verformt und drückt gegen die untere Wandung des Blocks 16. Der unverformte Zustand ist in Fig. 2 strichniert angedeutet. Die Dichtung 24 gleitet während der Temperaturverschiebungen auf der unteren Wandung des Blocks 16. Zur Verbesserung der Gleiteigenschaften ist im vorliegenden Fall die untere Wandung des Blocks 16 mit einer gute Gleiteigenschaften aufweisenden Folie, beispielsweise einer Aluminiumverbundfolie, kaschiert.

Die Größe des Spaltes 21 ist so gewählt, daß er unter allen Betriebszuständen geöffnet bleibt. Dadurch wird vermieden, daß Spannungen zwischen den Formstücken 15 bzw. den Blocks 16 und den Blöcken 17 bzw. 20 übertragen werden. Lediglich die Dichtung 24 gleitet am Block 16.

Weiterhin ist in Fig. 1 und 2 eine Abdeckung 26 erkennbar. Diese Abdeckung ist einerseits an den Formstücken 15, nämlich an deren Unterwandung, und andererseits am Isolierbelag 13 der unteren Halbkugel, nämlich am Block 17, angebracht. An der unteren Wandung der Formstücke 15 und der Außenwandung des Blocks 17 sind zu diesem Zweck Sperrholzplatten 27, 28 aufgeklebt. Auf diesen Sperrholzplatten 27, 28 sind in der Zeichnung nicht näher erkennbare Blechwinkel aufgeschraubt, in die die Abdeckung 26 auf ihrem unteren bzw. oberen Rand angeklebt ist. Als Klebung 29 bzw. 30 dient hier eine elastische Dichtungsmasse. Die Abdeckung 26 selbst ist aus einzelnen, in Umfangsrichtung des Kugeltanks hintereinanderliegenden Abdecklamellen 31 gebildet. Untereinander sind die Abdecklamellen 31 ebenfalls durch die elastische Dichtungsmasse miteinander verklebt. Die elastische Dichtungsmasse nimmt dabei Stauchungen bzw. Dehnungen innerhalb der Abdeckung 26 infolge der Temperaturverschiebung auf.

Die Abdecklamellen 31 sind zweilagig ausgebildet, nämlich aus einem flexiblem Polystyrol, das außen mit einem dünnen Aluminiumblech 32 kaschiert ist. Das Aluminiumblech 32 weist vorzugsweise eine Dicke von 0,3 mm auf. Das Aluminiumblech 32 dient im vorliegenden Fall einerseits als Dampfsperre und andererseits als mechanischer Schutz. Die Abdecklamelle 31 aus dem flexiblem Polystyrol besitzt ihrerseits gewisse wärmedämmende Eigenschaften. Hauptaufgabe der Abdeckung 26 ist aber folgende:

Um Leckagen am Kugeltank feststellen zu können, wird der Kugeltank, nämlich dessen Tankwandung 10, mit Spülgas (Inertgas) umströmt. Dies ist insbesondere bei Transport von verflüssigten brennbaren Gasen von enormer Wichtigkeit. Das Spühlgas wird dabei durch einen Eintritt in einen Zwischenraum zwischen den Isolierbelägen 12, 13 und der Tankwandung 10 eingepumpt und tritt durch einen Austritt wieder aus, in dessen Bereich sich Gasdetektoren befinden. In Fig. 1 und 2. ist ein solcher Zwischenraum als Ringspalt 33 erkennbar. In dem Ringspalt 33 herrscht ein gegen den Umgebungsdruck erhöhter Innendruck, der durch den Spalt 21 zwischen Block 16 und Block 20 entweichen könnte. Dieses würde auch durch die Dichtung 24 kaum verhindert werden. Das Entweichen des Innendrucks aus dem Ringspalt 33 wird aber durch die gas- und druckdichte Abdeckung 26 verhindert. Der erhöhte Innendruck pflanzt sich zwar durch den Spalt 21 in einen Ringraum 34 innerhalb der Abdeckung 26 fort. Da aber in dem Ringspalt 33 und dem Ringraum 34 der gleiche Druck herrscht, ist wiederum der Austritt von kaltem Gas durch den Spalt 21 unterbunden.

Der ansteigende Spalt 21 und auch die Dichtung 24 sind jeweils für sich genommen gute Mittel, um den Austritt von kaltem Gas infolge Konvektion von dem Ringspalt 33 in den Ringraum 34 zu verhindern. Die beste Wirkung wird durch eine Kombination von ansteigendem Spalt 21 und der Dichtung 24 erzielt. So haben beispielsweise Versuche folgendes ergeben:

Ausgehend von einer Oberflächentemperatur auf der Tankwandung 10 von -160 °C ergibt sich mit ansteigendem Spalt 21 ohne Dichtung 24 an der Innenwandung der Abdeckung 26 eine Oberflächentemperatur von -3 °C. Die Nut 25 war dabei nicht vorhanden. Setzt man nun den Keil 24 ein, so erhöht sich die Oberflächentemperatur an der Innenseite der Abdeckung 26 auf 0 °C. Die Dichtung 24 bewirkt also eine zusätzliche Wärmedämmung.

Alternativ zum gezeigten Ausführungsbeispiel sind auch andere Verläufe für den Spalt 21 denkbar. So kann der Spalt 21 auch nur über eine Teil seiner Länge gegenüber der Horizontalen nach außen hin ansteigen oder stufenartig ausgebildet sein. Eine V-Form oder U-Form ist ebenfalls denkbar. Auch weitere kompliziertere Verläufe für den Spalt 21 sind durchaus möglich und liegen innerhalb des Erfindungsgedankens. Wichtig ist nur, daß der Spalt 21 mit einem Bereich tiefer liegt, als mit einem weiter außen liegenden Bereich, so daß in einem nach außen hin ansteigenden Bereich des Spalts 21 eine ansteigende Temperatur herrscht.

### Bezugszeichenliste:

- 10: Tankwandung
- 11: Schürze
- 12: Isolierbelag
- 13: Isolierbelag
- 14: Paneele
- 15: Formstück
- 16: Block
- 17: Block
- 18: Befestigungsbolzen
- 20: Block
- 21: Spalt
- 22: Eintritt
- 23: Austritt
- 24: Dichtung
- 25: Nut
- 26: Abdeckung
- 27: Sperrholzplatte
- 28: Sperrholzplatte
- 29: Klebung
- 30: Klebung
- 31: Abdecklamelle
- 32: Aluminiumblech
- 33: Ringspalt
- 34: Ringraum

## Patentansprüche

1. Kugeltank, insbesondere zur Aufnahme tiefkalter Flüssigkeiten wie beispielsweise Flüssiggas, mit einer Wärmedämmung aus einem Isolierbelag (12, 13) aus auf der Oberfläche des Kugeltanks befestigten Paneelen (14), wobei der Kugeltank etwa in seiner Äquatorebene eine ringförmige Schürze (11) aufweist, an deren Innenseite Formstücke (15) befestigt sind, **dadurch gekennzeichnet,** daß zwischen dem Isolierbelag (13) einer unteren Halbkugel des Kugeltanks und den Formstücken (15) ein Spalt (21) angeordnet ist, der in Radialrichtung des Kugeltanks zumindest über einen Teil seiner Länge nach außen hin gegenüber der Horizontalen ansteigt.

2. Kugeltank nach Anspruch 1, dadurch gekennzeichnet, daß an der Unterseite der Formstücke (15) erste Blöcke (16) und am oberen Rand des Isolierbelags (13) der unteren Halbkugel zweite Blöcke (20) angebracht sind und daß der Spalt (21) zwischen den Blöcken angeordnet ist.

3. Kugeltank nach Anspruch 1 oder 2, dadurch gekennzeichnet, daß der Spalt (21)
- stufenartig nach außen hin gegenüber der Horizontalen ansteigend, oder
- konituierlich, insbesondere über seine volle Länge, nach außen hin gegenüber der Horizontalen ansteigend, oder
- V-förmig oder U-förmig
ausgebildet ist.

4. Kugeltank nach einem der Ansprüche 1 bis 3, **dadurch gekennzeichnet,** daß innerhalb des Spaltes (21) eine den Spalt (21) verschließende Dichtung (24) angeordnet ist.

5. Kugeltank nach Anspruch 4, dadurch gekennzeichnet, daß die Dichtung aus einem kryoflexiblem Material, z. B. aus Polyimidschaum oder Mineralwolle, hergestellt ist.

6. Kugeltank nach Anspruch 4 oder 5, dadurch gekennzeichnet, daß die Dichtung (24) mit dem Isolierbelag (13) der unteren Halbkugel verbunden und gleitend an den Formstücken (15) bzw. den Blöcken (16) verschiebbar ist.

7. Kugeltank nach einem der Ansprüche 4 bis 6, dadurch gekennzeichnet, daß die Formstücke (15) bzw. die Blöcke (16) und/oder die Dichtung (24) mit einer Gleitfolie, insbesondere einer Aluminiumverbundfolie, kaschiert sind.

8. Kugeltank nach einem der Ansprüche 1 bis 7, dadurch gekennzeichnet, daß an den Formstücken (15) einerseits und dem Isolierbelag (13) der unteren Halbkugel andererseits eine umlaufende, flexible Abdeckung (26) angebracht ist.

9. Kugeltank nach Anspruch 8, dadurch gekennzeichnet, daß die Abdeckung aus flexiblem Isoliermaterial, insbesondere Polystyrol, welches mit einer Dampfsperre kaschiert ist, gebildet ist.

10. Kugeltank nach einem der Ansprüche 8 oder 9, dadurch gekennzeichnet, daß die Dampfsperre ein dünnes Blech, insbesondere Aluminiumblech (33) ist.

11. Kugeltank nach einem der Ansprüche 8 bis 10, dadurch gekennzeichnet, daß die Abdeckung (26) aus mehreren, in Umfangsrichtung des Kugeltanks hintereinanderliegenden Abdecklamellen (31) gebildet ist, wobei benachbarte Abdecklamellen (31) durch eine elastische Dichtungsmasse miteinander verklebt sind.

## Claims

1. A spherical tank. particularly for accommodating cryogenic liquids such as. for example, liquefied petroleum gas. with a thermal insulation composed of an insulating covering (12. 13) of panels (14) fixed on the surface of the spherical tank, wherein the spherical tank has. approximately in its equatorial plane, an annular skirt (11) to the inside of which shaped parts (15) are fixed, characterised in that a gap (21) is arranged between the insulating covering (13) of a lower hemisphere of the spherical tank and the shaped pans (15), which gap ascends outwards in a radial direction of the spherical tank at least over a part of its length, with respect to the horizontal.

2. A spherical tank according to claim 1, characterised in that first blocks (16) are arranged on the under side of the shaped parts (15) and second blocks (20) on the upper edge of the insulating covering (13) of the lower hemisphere, and in that the gap (21) is arranged between the blocks.

3. A spherical tank according to claim 1 or 2, characterised in that the gap (21)
- is designed so as to ascend outwards stepwise with respect to the horizontal. or
- is designed so as to ascend outwards continuously, particularly over its entire length, with respect to the horizontal, or
- is V-shaped or U-shaped.

4. A spherical tank according to one of claims 1 to 3, characterised in that a seal (24) is arranged within the gap (21) sealing the gap (21).

5. A spherical tank according to claim 4. characterised in that the seal is produced from a cryoflexible material, e.g. polyimide foam or mineral wool.

6. A spherical tank according to claim 4 or 5. characterised in that the seal (24) is joined to the insulating covering (13) of the lower hemisphere and is capable of a sliding movement on the shaped parts (15) and the blocks (16).

7. A spherical tank according to one of claims 4 to 6, characterised in that the shaped parts (15) and the blocks (16) and/or the seal (24) are laminated with a sliding film, particularly an aluminium composite film.

8. A spherical tank according to one of claims 1 to 7, characterised in that a peripheral flexible cover (26) is attached to the shaped parts (15) on the one hand and to the insulating covering (13) of the lower hemisphere on the other hand.

9. A spherical tank according to claim 8, characterised in that the cover is formed from flexible insulating material, particularly polystyrene, which is laminated with a vapour barrier.

10. A spherical tank according to one of claims 8 or 9, characterised in that the vapour barrier is a thin metal sheet, particularly aluminium sheet (33).

11. A spherical tank according to one of claims 8 to 10, characterised in that the cover (26) is formed from several covering lamellae (31) lying one behind the other in a peripheral direction of the spherical tank, wherein adjacent covering lamellae (31) are bonded together by means of an elastic sealing compound.

## Revendications

1. Réservoir sphérique, en particulier destiné à recevoir des liquides à très base température comme par exemple du gaz liquide, avec une isolation thermique assuré par un revêtement isolant (12,13) à l'extérieur sur la surface supérieure du réservoir sphérique fixant des panneaux (14), dans lesquels, le réservoir sphérique présente par exemple dans son plan équatorial un tablier circulaire (11) qui sont fixés sur la paroi interne d'une pièce de raccordement (15), caractérisé en ce qu'un jour (21) est prévu entre le revêtement isolant (13) d'une partie en demi-sphère inférieure du réservoir sphérique et pièce de raccordement (15) qui s'étend montante vers l'extérieur sur au moins au dessus d'une partie de sa longueur opposée à l'horizontale dans la direction radiale du réservoir sphérique.

2. Réservoir sphérique, selon la revendication 1, caractérisé en ce que les premiers blocs (16) sont fixés sur la face inférieure de la pièce de raccordement (15) et sont disposés sur la limite supérieure du revêtement isolant thermiquement (13) du deuxième bloc (20) de la demi-sphère inférieur et que le jour (21) est disposé entre les blocs.

3. Réservoir sphérique, selon la revendication 1 ou 2, caractérisé en ce le jour (21) est formé,
- à effet de graduation vers l'extérieur montant par rapport à l'horizontal, ou
- de manière continue, en particulier sur toute sa longueur vers l'extérieur montant par rapport à l'horizontal, ou
- en forme de V ou en forme de U.

4. Réservoir sphérique, selon l'une des revendications 1 à 3, caractérisé en ce qu'une garniture d'arrêt (24) est disposée dans une des rainures (25) de la moitié interne du jour (21).

5. Réservoir sphérique, selon la revendication 4, caractérisé en ce que la garniture est réalisée en matériau cryoflexible, par exemple en mousse polyamide ou en laine minérale.

6. Réservoir sphérique, selon la revendication 4 ou 5, caractérisé en ce que la garniture (24) est translatable par rapport au revêtement isolant (13) de la demi-sphère inférieure reliée coulissante sur les pièces de raccordement (15), notamment les blocs (16).

7. Réservoir sphérique, selon l'une des revendications 4 à 6, caractérisé en ce que la pièce de raccordement (15), notamment les blocs (16) et/ou la garniture (24) sont recouverts d'un clinquant glissant, en particulier un clinquant de jonction en aluminium.

8. Réservoir sphérique, selon l'une des revendications 1 à 7, caractérisé en ce que le revêtement flexible (26) est disposé d'une part par les pièces de raccordement (15) et le revêtement isolant (13) de la demi-sphère inférieure d'autre part par un mouvement de rotation.

9. Réservoir sphérique, selon la revendication 8, caractérisé en ce que le revêtement aménagé en matériau isolant flexible en particulier du polystyrène est recouvert d'un écran pare-vapeur.

10. Réservoir sphérique, selon l'une des revendications 8 ou 9, caractérisé en ce que l'écran pare-vapeur est une mince feuille de métal, en particulier une feuille d'aluminium (33).

11. Réservoir sphérique, selon l'une des revendications 8 à 10, caractérisé en ce que le revêtement (26) formé de plusieurs lamelles de revêtement (31) contiguës en direction circonférentielle du réservoir sphérique par lesquelles les lamelles de revêtement voisines (31) sont collées l'une à l'autre par un matériau élastique étanche.
